# EUROPÄISCHE PATENTSCHRIFT

(11) **EP 0 710 149 B1**
(45) Veröffentlichungstag und Bekanntmachung des Hinweises auf die Patenterteilung: **05.06.2002**
(21) Anmeldenummer: 95915102.8
(22) Anmeldetag: 20.04.1995
(51) Int. Cl.: B01F 15/00

(54) **VERFAHREN UND VORRICHTUNG ZUR REINIGUNG VON TEIGWARENPRESSEN**
PROCESS AND DEVICE FOR CLEANING PASTA PRESSES
PROCEDE ET DISPOSITIF DE NETTOYAGE DE PRESSES A PATES ALIMENTAIRES

(30) Priorität: 18.05.1994 DE 4417357
(43) Veröffentlichungstag der Anmeldung: 08.05.1996
(73) Patentinhaber: Bühler AG, 9240 Uzwil (CH)
(72) Erfinder: MANSER, Josef, CH-9240 Uzwil (CH); SEILER, Werner, CH-9523 Züberwangen (CH); RESCH, Heinz, CH-9230 Flawil (CH); EBNETER, Jürg, CH-9000 St. Gallen (CH)
(86) Internationale Anmeldenummer: CH9500084
(87) Internationale Veröffentlichungsnummer: WO9531275

(56) Entgegenhaltungen:
- FR-A- 2 332 793
- FR-A- 2 468 416
- PATENT ABSTRACTS OF JAPAN vol. 18, no. 86 (C-1165) 14. Februar 1994 & JP,A,05 292 933 (JAPAN STEEL) 9. November 1993
- PATENT ABSTRACTS OF JAPAN vol. 10, no. 269 (C-372) (2325) 12. September 1986 & JP,A,61 093 820 (SUMITOMO) 12. Mai 1986

## Beschreibung

Die Erfindung betrifft ein Verfahren zur Reinigung von Teigwarenpressen, insbesondere zur "vor Ort-Reinigung" der Schnecken von Schneckenmaschinen der Teigwarenindustrie nach dem Oberbegriff des Anspruchs 1.

Die Erfindung betrifft auch ein System zur Durchführung des Verfahrens nach dem Oberbegriff des Anspruchs 8.

In der modernen Teigwarenindustrie werden befeuchtete Teige in Schneckenmaschinen mit Press- und Knetschnecken behandelt, um mit der Teigbildung ein Klebergerüst und gleichzeitig einen hohen Druck für die Formverpressung aufzubauen. So beschreibt z. B. die EP-B-351423 ein Verfahren und eine Anlage zur Herstellung von Teig für Teigwaren, wobei die Anlage einen Zweiwellenkneter mit zwei gleichlaufenden, hochgradig selbstreinigenden Wellen aufweist. Für den Aufbau des Pressdruckes wird eine Einwellenpressschnecke verwendet. Der Zweiwellenkneter und die Einwellenmaschine können direkt miteinander verbunden sein, um sowohl einen unerwünschten Druckaufbau im Kneter als auch eine Verschmutzung durch äussere Einflüsse zu verhindern. Trotz weitgehender Selbstreinigung des Zweiwellenkneters ist jedoch ein hoher manueller Aufwand erforderlich, um bei Produktwechsel oder vorbeugender Reinigung eine ausreichende Reinigung der Ein- und Zweiwellenmaschinen zu erreichen. Notwendig ist eine Demontage mit nachfolgender Reinigung (Wasser und Reinigungsmittel) und erneuter Montage.

Einen Teilansatz zur Lösung dieses Problems bietet die, nicht vorveröffentlichte, schweizerische Patentanmeldung Gesuchs-Nr. 1024/93. Nach der Erfindung können Schnecken aus Schneckenmaschinen automatisiert in einem Zug ausgestossen werden, wobei in weiterer Ausbildung die Einwellenschneckenpresse mit einem schwenkbaren Zweiwellenkneter verbunden ist. Durch die Schwenkbarkeit des Zweiwellenkneters ist prinzipiell eine Reinigung von diesem sowie der Verbindungszonen zur Schneckenpresse gegeben. Weder offenbart noch ersichtlich ist jedoch, wie dies, ausgenommen der Schneckenausstoss, erfolgen soll.

Einen weiteren Lösungsansatz bietet die JP-A-5292933, die eine Vorrichtung zum Reinigen eines Extruders beschreibt. Die Reinigung erfolgt dabei über Düsen und bei reduzierter Geschwindigkeit der Knetschnecken des Extruders. Weder offenbart noch ersichtlich ist jedoch, wie hiermit eine Reinigung verschlossener Schnecken und Mischkneter gleichzeitig erfolgen soll und wie die verschmutzten Reinigungsmittel aus dem Extruderzylinder entfernt werden sollen.

Die Aufgabe der Erfindung besteht nun darin, die aufgezeigten Nachteile des bekannten Standes der Technik zu beseitigen und eine vor Ort Reinigung (clean in place) von Teigwarenpressen bzw. Schneckenmaschinen ohne deren Demontage zu erreichen. Diese Aufgabe wird mittels der kennzeichnenden Merkmale des Anspruchs 1 verfahrensseitig und nach dem Kennzeichen des Anspruchs 8 systemseitig gelöst. Die Unteransprüche zeigen vorteilhafte Ausgestaltungen der Verfahrensführung und des Systems.

Bei Anwendung der Erfindung wird eine keimfreie Reinigung bei geringem Aufwand erreicht.

Die Erfindung wird nachfolgend in einem Ausführungsbeispiel an Hand einer Zeichnung näher beschrieben. In der Zeichnung zeigen die
- Fig. 1:: ein erfindungsgemässes Fliessschema
- Fig. 2:: einen Ausschnitt aus Fig. 1 und
- Fig. 3:: eine Anordnung von Schneckenmaschine und schwenkbarem Mischkneter (Zweiwellenkneter)

Die demontagefreie Reinigung eines Mischkneters 1 in Form eines Zweiwellenkneters und einer Schneckenpresse 2 in Form einer Einwellenschneckenpresse beginnt nach Unterbrechung der Arbeitsvorgänge mit einem Ausschwenken des Mischkneters 1 (Fig. 3) und einem Verschliessen der Austrittsöffnung 3 durch einen Verschluss 4. Danach wird über Stutzen 5 und Leitungen 6 zunächst kaltes und nachfolgend heisses Wasser unter Druck aus einem Tank 7 mittels einer Hochdruckpumpe 8 zugeführt. Über einen Zeitraum von ein bis zwei Stunden erfolgt ein Einweichen/Aufweichen anhaftender Teigreste an den inneren Wandungen des Mischkneters 1 sowie der Welle(n) 9. Anschliessend wird gespült bis zum gewünschten Säuberungsgrad. Dem schliesst sich eine Laugenbehandlung sowie eine Neutralisation durch geeignete Säuren an.

Die Stutzen 5 können zusätzlich mit Hochdruckdüsen versehen sein, um eine Reinigung des Mischkneters 1 bereits nach ca. 10 Minuten Behandlungsdauer zu erreichen.

Es versteht sich hierbei von selbst, dass Mischkneter 1 und Schneckenpresse 2 aus hochrostfreien Werkstoffen, einschliesslich Bronzelegierungen bestehen müssen.

Separat hiervon erfolgt die Reinigung der Schneckenpresse 2 in analoger Weise, wobei nach dem Ausschwenken eines Kopfstückes 12 der Schneckenpresse 2 an dessen Stelle eine Sprühlanze 13 angesetzt wird. Die Zuführung von Wasser, Lauge und Säure erfolgt in der vorgenannten Reihenfolge über eine Leitung 10, die mit einem Absperrventil 11 versehen ist wiederum aus dem Tank 7.

Die Reinigung des Kopfstückes 12 erfolgt separat.

Zur Verbesserung der Reinigungswirkung sowie zur Erreichung geschlossener Kreisläufe wird der Mischkneter 1 in Arbeitsposition mit der Schneckenpresse 2 verbunden (Fig. 2 und 3) und Wasser und/oder Reinigungsmittel werden in beschriebener Weise aus dem Tank 7 mittels Hochdruckpumpe 8 über Leitungen 6 bzw. 10 in Mischkneter 1 und Schneckenpresse 2 gepresst. Die Sprühlanze 13 ist für beide Durchflussrichtungen ausgelegt. Die, über die Leitungen 6 bzw. 10 zurückfliessende Prozessflüssigkeit wird im Tank 7 gefiltert und im Kreislauf geführt. Filterrückstände und Abwasser werden über eine Leitung 14 und ein Absperrventil 15 einer üblichen Klärung zugeführt.

Es ist ebenfalls möglich, die Reinigung drucklos mit oder ohne Einbeziehung der Hochdruckpumpe 8 durchzuführen. Die Wahl der einzelnen Reinigungsschritte hängt stark vom Verschmutzungsgrad und dem geforderten Reinheitsgrad bzw. Mitteleinsatz ab.

Die Vorrichtung zur Durchführung des Verfahrens wird gebildet durch einen zentralen, mit einem Filter versehenen Tank 7 für Reinigungsflüssigkeiten sowie eine mit diesem über eine Leitung 6 verbundene Hochdruckpumpe 8, die in Weiterführung der Leitung 6 mit dem(n) Stutzen 5 eines Mischkneters 1 verbunden ist. Eine weitere Leitung 10 führt über ein Absperrventil 11 zu einer Sprühlanze 13. Eine weitere Leitung 14 vom Tank 7 führt über ein Absperrventil 15 zu einer, nicht näher dargestellten Rückstands- und Abwasseraufbereitung.

Ein Verschluss 4 verschliesst die Austrittsöffnung 3 des Mischkneters 1 in ausgeschwenkter Reinigungsposition (Fig. 3).

Die Steuerung des Reinigungsablaufes sowie der Vorrichtung erfolgt mittels einer nicht dargestellten, üblichen Steuerungseinheit.

Durch die Anordnung nur eines zentralen Tanks wird der Installations- und Steuerungsaufwand verringert. Eine Beeinträchtigung der Funktion durch die Beaufschlagung mit verschiedenen Reinigungsmitteln tritt nicht auf.

### Verzeichnis der Kurzzeichen

- 1: Mischkneter
- 2: Schneckenpresse
- 3: Austrittsöffnung
- 4: Verschluss
- 5: Stutzen
- 6: Leitung
- 7: Tank
- 8: Hochdruckpumpe
- 9: Welle
- 10: Leitung
- 11: Absperrventil
- 12: Kopfstück
- 13: Sprühlanze
- 14: Leitung
- 15: Absperrventil

## Patentansprüche

1. Verfahren zur Reinigung von Teigwarenpressen, insbesondere von Schnecken von Schneckenmaschinen, Mischknetern u. dgl. in der Teigwarenindustrie durch eine an sich bekannte Behandlung mittels Wasser, Laugen und Säuren, **dadurch gekennzeichnet, dass** eine Reinigungsflüssigkeit in flüssigkeitsdicht verschlossene Schneckenpressen (2) und/oder Mischkneter (1) einer Schneckenmaschine (1, 2), die ein wegschwenkbares Kopfstück (12) aufweist, über eine Sprühlanze (13) eingeleitet und mit anhaftenden Verunreinigungen ausgebracht wird, nachdem das Kopfstück (12) von der Schneckenmaschine (1, 2) weggeschwenkt und stattdessen die Sprühlanze (13) an die Schneckenmaschine (1, 2) herangeführt worden ist.

2. Verfahren nach Anspruch 1, **dadurch gekennzeichnet, dass** der Reinigungsvorgang in Abhängigkeit von der Reinigungsart mindestens einen der Schritte
a, Einweichen mit kaltem Wasser
b, Einweichen mit warmem/heissem Wasser
c, Spülen mit warmem/heissem Wasser
d, Reinigen und Spülen mit Laugen
e, Neutralisieren mit Säuren
f, Reinigen mit Reinigungsmitteln
umfasst, wobei die Reinigungsflüssigkeiten sowohl drucklos als auch unter Druck durch die die Schnecken aufnehmenden Innenräume der Teigwarenpressen geführt werden.

3. Verfahren nach Anspruch 2, **dadurch gekennzeichnet, dass** die Schritte a, bis c, einen Zeitraum von 1 bis 2 Stunden umfassen.

4. Verfahren nach Anspruch 1 und 2, **gekennzeichnet dadurch, dass** das Reinigen des Mischkneters (1) unter hohem Druck über max. 10 Minuten erfolgt.

5. Verfahren nach den Ansprüchen 1 bis 3, **dadurch gekennzeichnet, dass** die Reinigungsflüssigkeit im Kreislauf über einen zentralen Tank (7) geführt und gefiltert wird.

6. Verfahren nach den Ansprüchen 1 bis 3 und 5, **dadurch gekennzeichnet, dass** mehrere Schneckenmaschinen in Arbeitsposition miteinander verbunden sind und gemeinsam gereinigt werden.

7. Verfahren nach den Ansprüchen 1 bis 4, **dadurch gekennzeichnet, dass** die Schneckenmaschinen zunächst separat und nachfolgend in Arbeitsposition verbunden gemeinsam gereinigt werden.

8. System zur Durchführung des Verfahrens nach einem der vorgenannten Ansprüche, **dadurch gekennzeichnet, dass** es eine Schneckenmaschine (1, 2) mit einem von dieser wegschwenkbaren Kopfstück (12) sowie eine Sprühlanze (13) aufweist, dass ein mit einem Filter versehener Tank (7) mit einer Hochdruckpumpe (8) verbunden ist, wobei die Verbindung zwischen dem Tank (7) und der zu reinigenden Schneckenmaschine (1, 2) mittels Leitungen (6, 10) unter Einschluss einer Hochdruckpumpe (8) erfolgt, dass weiterhin mittels einer Leitung der Tank (7) mit der Sprühlanze (13) verbunden werden kann, die anstelle des weggeschwenkten Kopfstücks (12) an die Schneckenmaschine (1, 2) angesetzt werden kann, und dass der Tank (7) mit einer Abwasseraufbereitung verbunden ist.

9. System nach Anspruch 8, **dadurch gekennzeichnet, dass** die Leitung (6) mit Hochdrucksprühdüsen versehen ist.

## Claims

1. Method for cleaning pasta presses, particularly screws of screw machines, mixing kneaders, or similar machines in the pasta industry through a treatment known per se by means of water, bases, and acids, **characterized in that** a cleaning agent is introduced via a spray lance (13) into a fluid-tight, sealed screw press (2) and/or mixing kneader (1) of a screw machine (1, 2), which has a swing-out headpiece (12), and is removed, with the adhering impurities, after the headpiece (12) has been swung out from the screw machine (1, 2) and the spray lance (13) is positioned on the screw machine (1, 2) in its place.

2. Method according to claim 1, **characterized in that** the cleaning procedure comprises, depending on the type of cleaning, at least one of the steps
a) soaking with cold water
b) soaking with warm/hot water
c) washing with warm/hot water
d) cleaning and washing with bases
e) neutralizing with acids
f) cleaning with cleaning agents,
with the cleaning fluids being fed through the insides of the pasta presses, which accommodate the screws, both without pressure and under pressure.

3. Method according to claim 2, **characterized in that** the steps a to c encompass a period of time of 1 to 2 hours.

4. Method according to claim 1 and 2, **characterized by** the cleaning of the mixing kneader (1) occurring under high pressure over a maximum of 10 minutes.

5. Method according to the claims 1 to 3, **characterized in that** the cleaning fluid is fed and filtered into the loop via a central tank (7).

6. Method according to the claims 1 to 3 and 5, **characterized in that** multiple screw machines are connected with one another in the working position and are cleaned jointly.

7. Method according to the claims 1 to 4, **characterized in that** the screw machines are first cleaned separately and then, joined together in the working position, jointly.

8. System for performing the method according to one of the preceding claims, **characterized in that** it has a screw machine (1, 2) with a swing-out headpiece (12) as well as a spray lance (13), which is connected with a tank (7), provided with a filter, having a high pressure pump (8), with the connection between the tank (7) and the screw machine (1, 2) to be cleaned occurring by means of lines (6, 10) including a high pressure pump (8), which can further be connected with the spray lance (13) by means of a line of the tank (7), which is positioned instead of the headpiece (12), which is swung out, on the screw machine (1,2), and the tank (7) is connected with a wastewater treatment facility.

9. system according to claim 8, **characterized in that** the line (6) is provided with high pressure spray nozzles.

## Revendications

1. Procédé de nettoyage de presses à pâtes alimentaires, en particulier de vis de machines à vis sans fin, malaxeurs et appareils similaires dans l'industrie des pâtes alimentaires par un traitement connu en soi au moyen d'eau, de lessive et d'acides, **caractérisé en ce qu'**un liquide de nettoyage est introduit dans des presses à vis sans fin étanches (2) et/ou des malaxeurs (1) d'une machine à vis sans fin (1, 2), qui présente une tête orientable (12), par l'intermédiaire d'une lance d'arrosage (13) et est évacué avec les impuretés adhérentes, après le pivotement de la tête (12) de la machine à vis sans fin (1, 2) et l'introduction à sa place de la lance d'arrosage (13) dans la machine à vis sans fin (1, 2).

2. Procédé selon la revendication 1, **caractérisé en ce que** le processus de nettoyage comporte au moins une des étapes suivantes, en fonction du type de nettoyage :
a) détrempage à l'eau froide
b) détrempage à l'eau chaude/bouillante
c) rinçage à l'eau chaude/bouillante
d) nettoyage et rinçage à la lessive
e) neutralisation avec des acides
f) nettoyage avec des détergents,
les liquides de nettoyage étant introduits aussi bien sous pression que hors pression à travers les compartiments internes où se trouvent les vis des presses à pâtes alimentaires.

3. Procédé selon la revendication 2, **caractérisé en ce que** les étapes a) à c) se déroulent sur une période de 1 à 2 heures.

4. Procédé selon les revendications 1 et 2, **caractérisé en ce que** le nettoyage du malaxeur (1) est réalisé sous haute pression pendant un maximum de 10 minutes.

5. Procédé selon les revendications 1 à 3, **caractérisé en ce que** le liquide de nettoyage est apporté et filtré dans le circuit par un réservoir central (7).

6. Procédé selon les revendications 1 à 3 et 5, **caractérisé en ce que** plusieurs machines à vis sans fin sont reliées entre elles en position de fonctionnement et sont nettoyées ensemble.

7. Procédé selon les revendications 1 à 4, **caractérisé en ce que** les machines à vis sans fin sont nettoyées d'abord séparément et ensuite ensemble, une fois reliées entre elles en position de fonctionnement.

8. Système de mise en oeuvre du procédé selon une des revendications précédentes, **caractérisé en ce qu'**il présente une machine à vis sans fin (1, 2) avec une tête (12) orientable à l'extérieur ainsi qu'une lance d'arrosage (13), qu'un réservoir (7) muni d'un filtre avec une pompe à haute pression (8) y est relié, la liaison entre le réservoir (7) et la machine à vis sans fin (1, 2) à nettoyer étant assurée au moyen de conduites (6, 10) avec une pompe à haute pression (8) intégrée, que, de plus, le réservoir (7) peut être relié à la lance d'arrosage (13), qui peut être installée à la place de la tête pivotée (12) sur la machine à vis sans fin (1, 2), au moyen d'une conduite, et que le réservoir (7) est connecté à une évacuation des eaux usées.

9. Système selon la revendication 8, **caractérisé en ce que** la conduite (6) est équipée de tuyères d'arrosage à haute pression.
